# EUROPÄISCHE PATENTSCHRIFT

(11) **EP 1 592 556 B1**
(45) Veröffentlichungstag und Bekanntmachung des Hinweises auf die Patenterteilung: **02.01.2008**
(21) Anmeldenummer: 04701954.2
(22) Anmeldetag: 14.01.2004
(51) Int. Cl.: B41F 31/30, B41F 31/02

(54) **DRUCKWERK EINER DRUCKMASCHINE**
PRINTING GROUP OF A PRINTING PRESS
GROUPE D'IMPRESSION POUR MACHINE D'IMPRESSION

(30) Priorität: 31.01.2003 DE 10304109
(43) Veröffentlichungstag der Anmeldung: 09.11.2005
(73) Patentinhaber: Windmöller & Hölscher, D-49525 Lengerich (DE)
(72) Erfinder: ROGGE, Günter, 49536 Lienen (DE); MIESELER, Hans-Jörg, 49479 Ibbenbüren (DE)
(86) Internationale Anmeldenummer: PCT/EP2004/000413
(87) Internationale Veröffentlichungsnummer: WO 2004/067279

(56) Entgegenhaltungen:
- DE-A- 10 024 350
- DE-A- 19 705 369
- US-B1- 6 324 976

## Beschreibung

Die Erfindung betrifft ein Druckwerk einer Druckmaschine nach dem Oberbegriff des Anspruchs 1.

Eine derartige Druckmaschine ist aus der DE 197 05 369 A1 bekannt. In dieser Ausführung sind die Druck- und Farbübertragungswalzen mit ihren ersten Enden einendig fliegend in je einem auf Führungsschienen gelagerten Lagerbock gelagert. Um während des Druckbetriebes Schwingungen der Walzen zu vermeiden, werden deren zweiten Enden mit Hilfe von Abfanglagern, die ihrerseits an Lagerböcken befestigt sind, gelagert. Die Abfanglager lassen sich von den Walzen lösen und gemeinsam mit den Lagerböcken verfahren. Auf diese Weise lassen sich die zweiten, freien Enden der Walzen, beispielsweise zum Zwecke des Sleevewechsels oder für andere Arbeiten, frei geben. Da die die Abfanglager tragenden Lagerböcke verfahren werden müssen, aber die Lagerböcke, in welchen die Walzen fliegend gelagert sind, festgehalten werden, ist es auch notwendig, die Rakelkammer, die beide Lagerböcke verbindet, oder die Rakelkammerhalterung von dem das Abfanglager tragenden Lagerbock zu lösen. Bei den bekannten Druckmaschinen werden hierzu in der Druckposition des Lagerbockes Stifte in den das Abfanglager tragenden Lagerbock durchsetzende Bohrungen eingeschoben, die zusätzlich in die Rakelkammerhalterung der Rakelkammer eingebrachten Sacklochbohrungen fassen. Soll nun dieser Lagerbock verfahren werden, wird durch Herausnahme der Stifte die feste Verbindung zwischen Rakelkammerhalterung und Lagerbock getrennt. Der Nachteil einer solchen Vorrichtung ist, dass die Rakelkammerhalterung sich nunmehr auf dem Druckmaschinengestell abstützt, wobei sich die Rakelkammer aufgrund des für den Druckbetrieb erforderlichen Abstandes zwischen Rakelkammerhalterung und Druckmaschinengestell durchbiegt. Gleichzeitig kann es bei nicht waagerecht eingebauten Druckwerken auch zu Rutschbewegungen kommen, so dass Beschädigungen der Farbübertragungswalze nicht auszuschließen sind.

Aufgabe der vorliegenden Erfindung ist es folglich, eine Anordnung in einem Druckwerk vorzuschlagen, bei der mögliche Verschiebungen und Verbiegungen der Rakelkammer nach dem Lösen der festen Verbindung zum Lagerbock vermieden werden.

Die Aufgabe wird dadurch gelöst, dass sich die dem zweiten Lagerbock zugeordnete Rakelkammerhalterung permanent über Stützelemente am zweiten Lagerbock abstützt. Die Rakelkammerhalterung braucht also nicht mehr vollständig vom dem zweiten Lagerbock gelöst werden. Die Rakelkammer beziehungsweise die sie tragende Rakelkammerhalterung muss nicht mehr auf dem Druckmaschinengestell abgesetzt werden. Zudem entfällt die manuelle Arbeit, die mit dem Lösen beziehungsweise der Wiederherstellung der Verbindung zwischen der Rakelkammerhalterung und dem Lagerbock verbunden ist.

Besonders vorteilhaft ist es dabei, wenn die Stützelemente zumindest Linearführung umfassen, welche derart an der Rakelkammerhalterung angebracht sind, dass der zweite Lagerbock relativ zur Rakelkammerhalterung verschiebbar ist. Auf diese Weise lässt sich der Lagerbock verschieben, ohne dass die Rakelkammer durch eine Hebe- oder Senkbewegung deformiert wird.

Vorteilhafterweise bestehen die Stützelemente aus einer an der Rakelkammerhalterung befestigten Schiene und einem fest mit dem Lagerbock verbundenen Führungsschlitten. Auf diese Weise ist es möglich, den Lagerbock relativ zur Rakelkammerhalterung zu verschieben, um das freie Ende der Druckwalze frei zu geben, ohne die Rakelkammerhalterung vollständig vom Lagerbock trennen zu müssen.

Soll der Lagerbock in die Freigabeposition gebracht werden, so wird in einer bevorzugten Ausführungsform die Rakelkammerhalterung in Druckwerksrahmen arretiert. Damit werden auch bei einem nicht waagerecht angeordneten Druckwerk ein Verbiegen der Rakelkammer infolge eines endseitigen Verrutschens verhindert und dadurch möglicherweise auftretende Beschädigungen der Oberfläche der Farbübertragungswalze vermieden.

Besonders vorteilhaft ist dabei, wenn die Rakelkammerhalterung wechselweise mit dem Lagerbock oder mit dem Druckwerksrahmen verbunden ist. Hierzu kann ein an der Rakelkammerhalterung verschieblich angebrachter Arretierbolzen vorgesehen sein, der in seiner einen Endlage die Rakelkammerhalterung fest mit dem Lagerbock verbindet und in seiner anderen Endlage in eine Aussparung des Druckwerkrahmens fasst.

Um ein ungewolltes Lösen des Arretierbolzens aus den beschriebenen Endlagen zu vermeiden, ist es vorteilhaft, an der Rakelkammerhalterung ein federndes Druckstück vorzusehen. Die Kugel des federnden Druckstücks fasst dabei jeweils in eine in den Arretierbolzen eingebrachte Vertiefung.

Zur Gewährleistung einer festen Verbindung zwischen der Rakelkammerhalterung und dem Rasterwalzenbock ist vorteilhafterweise am Rasterwalzenbock eine Arretierplatte befestigt, die zwischen dem Arretierbolzen und einem Anschlag einklemmbar ist.

Um ein nach häufigerer Verschiebung des Arretierbolzens auftretendes Spiel zwischen Arretierplatte und Arretierbolzen zu verhindern, sind in einer besonders bevorzugten Ausführungsform beide Elemente an den einander zugewandten Flächen mit zueinander parallelen Schrägen versehen, so dass das Spiel durch eine Veränderung des Stellweges des Arretierbolzens eliminiert wird.

Soll die Rakelkammerhalterung am Druckwerksrahmen festgelegt werden, ist es vorteilhaft, hierzu eine am Druckwerksrahmen befestigte Aufnahme vorzusehen.

Auf den Arretierbolzen wirken vorteilhafterweise Mittel zum Verschieben.

In einer bevorzugten Ausführungsform umfassen die Mittel zum Verschieben des Arretierbolzens eine Antriebseinheit sowie Mittel zum Übertragen der Antriebskraft.

Als Antriebseinheit kann dabei eine Kolbenzylindereinheit vorgesehen werden.

Vorteilhafterweise bestehen die Mittel zum. Übertragen der Antriebskraft aus einer auf dem Kolben der Kolbenzylindereinheit aufgebrachten Aufnahme, die in der Druckposition des Rasterwalzenbocks einen am Arretierbolzen befestigten Stift umgreift. Auf diese Weise ist es möglich, die Kolbenzylindereinheit am Rasterwalzenbock vorzusehen. Eine solche Anordnung bietet den Vorteil, dass Leitungen zum Antrieb der Kolbenzylindereinheit parallel zu weiteren am Rasterwalzenbock befindlichen, angetriebenen oder angesteuerten Vorrichtungen gelegt werden können.

Ein Ausführungsbeispiel der Erfindung wird anhand der Figuren näher erläutert. Die einzelnen Figuren zeigen:
- Fig. 1: Seitenansicht eines Druckwerks einer Flexodruckmaschine bekannter Art
- Fig. 2: Seitenansicht eines Ausschnitts eines Druckwerks der erfindungsgemäßen Art, wobei sich der Rasterwatzenbock in Freigabeposition befindet.
- Fig. 3: Ansicht des Farbwerks gemäß Fig. 2.
- Fig. 4: Ansicht des Farbwerks gemäß Fig. 3
- Fig. 5: Seitenansicht eines Ausschnitts eines Druckwerks der erfindungsgemäßen Art, wobei sich der Rasterwalzenbock in Druckposition befindet
- Fig. 6: Ansicht des Farbwerks gemäß Fig. 5
- Fig. 7: Ansicht des Farbwerks gemäß Fig. 6

Fig. 1 zeigt eine Flexodruckmaschine bekannter Art in Druckposition. Ein Gegendruckzylinder 1, auf dem die zu bedruckende und nicht näher dargestellte Materialbahn geführt wird, ist in einem nicht dargestellten Maschinengestell gelagert. Fest mit dem Maschinengestell verbunden ist ein Druckwerksrahmen 2, der Bestandteil des Druckwerks 3 ist. Der hintere Druckwerksrahmen, der auf der rückwärtigen Seite des Gegendruckzylinders am Maschinengestell angebracht ist, ist nicht sichtbar. An einer Flexodruckmaschine können mehrere derartige Farbwerke vorgesehen sein, die dann über den Umfang des Gegendruckzylinders verteilt sind. Im Druckbetrieb ist die Druckwalze 29 in einem Abfanglager 7 gelagert. Das Abfanglager stützt sich auf den Druckwalzenlagerbock, der sich über den Schlitten 13 auf der Führungsschiene 12 abstützt und über den Motor 14 und die Spindel 15 entlang des Doppelpfeils B hin- und her bewegt werden kann. Die Führungsschiene 12 ist fest mit dem Druckwerksrahmen verbunden.
Die Rasterwalze 27 ist über ein Abfanglager 6 in dem Rasterwalzenlagerbock 4 gelagert. Über den Motor 10 und der Spindel 11 kann der Schlitten 9, der auf der an dem Druckwerksrahmen 2 befestigten Schiene 8 läuft und an dem der Rasterwalzenlagerbock 4 gehaltert ist, entlang des Doppelpfeils A verschoben werden. Ein Farbkammerrakel 31 ist auf eine nicht näher beschriebene Weise an der Rakelkammerhalterung 16 befestigt. Diese Rakelkammerhalterung 16 ist über zwei Bolzen 17, die durch Bohrungen in dem Rasterwalzenlagerbock 4 hindurchgreifen und in zwei Bohrungen der Rakelkammerhalterung fassen, verdreh- und bewegungsgesichert mit dem Rasterwalzenbock 4 verbunden.

Um nun beispielsweise den Rasterwalzensleeve vom Zylinderkern der Rasterwalze entfernen zu können, wird zunächst der Rasterwalzenbock von der Druckwalze abgerückt (Druck-ab-Position). Anschließend muss nach dem Lösen des Abfanglagers 6 von der Rasterwalze 27 der Rasterwalzenbock 4 relativ zur Rasterwalze 27 verschoben werden. Hierzu ist die Rakelkammerhalterung 16 vom Rasterwalzenlagerbock 4 durch Herausziehen der beiden Bolzen 17 zu trennen. Nach dem Trennen kann der Rasterwalzenbock 4 in die sog. Freigabeposition verschoben werden.

Die Figuren 2 bis 4 zeigen nun einen Ausschnitt des erfindungsgemäßen Druckwerks. Auf die Darstellung des Rasterwalzenlagerbocks 4 mit dem Abfanglager sowie den Führungselementen wurde in Figur 2 der Übersichtlichkeit wegen verzichtet. Die Rasterwalze befindet sich in der Druck-ab-Position und der Lagerbock 4 befindet sich in der Freigabeposition, die einen freien Zugriff auf die Rasterwalze ermöglicht. An der Rakelkammerhalterung 16 ist eine Führungsschiene 18 befestigt, die von einem in Fig. 3 sichtbaren Führungswagen 28 umfasst wird. Dieser Führungswagen 28 ist wiederum am Rasterwalzenlagerbock 4 befestigt. Der Arretierbolzen 19 ist in den Führungen 21, 22 entlang des Pfeils C verschiebbar. In dem hier dargestellten Betriebszustand ist der Arretierbolzen 19 über den Arretierbolzenfuß 25 in der Arretierbolzenaufnahme 26 festgelegt. Um ein ungewolltes Verschieben des Arretierbolzens 19 zu verhindern, ist an der Rakelkammerhalterung 16 ein federndes Druckstück 37 angebracht. Die Kugel des federnden Druckstücks 37 wirkt dabei auf eine Ringnut 40, die an entsprechender Position in den Arretierbolzen 19 eingebracht ist. Das federnde Druckstück ist der Übersichtlichkeit halber in den Fig. 3 und 4 nicht dargestellt. Die Arretierbolzenaufnahme ist fest mit dem Druckwerksrahmen 2 verbunden. An dem Rasterwalzenlagerbock 4 ist eine Arretierplatte 30 befestigt, die einen Vorsprung 39 aufweist. Der Vorsprung 39 ist einseitig abgeschrägt. Der Vorsprung 39 und die Schräge sind dabei so dimensioniert, dass der Vorsprung 39 zwischen dem Arretierbolzenkopf 24 und dem Anschlag 23 arretiert werden kann. Unterhalb der Arretierplatte 30 ist eine Kolbenzylindereinheit 32 befestigt, deren Kolben 33 nach unten heraus ragt. An dem Kolben sind eine Aufnahme 34 sowie beidseitig je zwei Rollen 35 befestigt. Die Rollen 35 laufen in Rollenführungen 36, 38, von denen nur die Rollenführung 36 dargestellt ist.

Die Figuren 5 bis 7 zeigen den selben Ausschnitt des erfindungsgemäßen Druckwerks, wobei sich der Rasterwalzenbock 4 in der Druckposition befindet. Um diese Position zu erreichen, wird der Rasterwalzenbock 4 in Richtung zur Rasterwalze 27 verschoben, so dass das Abfanglager 6 das freie Ende der Rasterwalze umfassen kann. In dieser Position des Rasterwalzenbocks umfasst auch die am Kolben 33 angebrachte Aufnahme 34 den im Arretierbolzen 19 befestigten Stift 20. Durch die Betätigung der Kolbenzylindereinheit 32 kann der Arretierbolzen nach oben verschoben werden und klemmt dabei den Vorsprung 39 der Arretierplatte zwischen dem Anschlag 23 und dem Arretierbolzenkopf 24 ein. Eine ständige Druckbeaufschlagung durch die Kolbenzylindereinheit 32 stellt aufgrund der Anschrägungen des Vorsprungs 39 und des Zylinderkopfes 38 eine spielfreie Klemmung des Vorsprungs 39 sicher. Somit wird eine reproduzierbar exakte Position der Rakelkammerhalterung relativ zum Rasterwalzenbock ermöglicht. Sollte jedoch in einer fehlerhaften Betriebssituation die Druckbeaufschlagung durch die Kolbenzylindereinheit 32 ausfallen, so kann der Arretierbolzen 19 in eine Position rutschen, in der, wie in Fig. 7 dargestellt, die Kugel des federnden Druckstücks 37 auf die untere Ringnut 40 wirkt, so dass eine weitergehende Bewegung des Arretierbolzens 19 verhindert wird. Auch bei fehlender Druckbeaufschlagung ist auf diese Weise eine ausreichende Klemmung des Vorsprungs 39 sichergestellt.

| **Bezugszeichenliste** | |
|---|---|
| 1 | Gegendruckzylinder |
| 2 | Druckwerksrahmen |
| 3 | Druckwerk |
| 4 | Rasterwalzenlagerbock |
| 5 | Druckwalzenlagerbock |
| 6 | Abfanglager für Rasterwalze |
| 7 | Abfanglager für Druckwalze |
| 8 | Führungsschiene für Rasterwalzenbock |
| 9 | Schlitten |
| 10 | Motor |
| 11 | Spindel für Rasterwalzenbock |
| 12 | Führungsschiene für Druckwalzenbock |
| 13 | Schlitten für Druckwalzenbock |
| 14 | Motor |
| 15 | Spindel für Druckwalzenbock |
| 16 | Rakelkammerhalterung |
| 17 | Fixierbolzen |
| 18 | Schiene |
| 19 | Arretierbolzen |
| 20 | Stift |
| 21 | Führung |
| 22 | Führung |
| 23 | Anschlag |
| 24 | Arretierbolzenkopf |
| 25 | Arretierbolzenfuß |
| 26 | Arretierbolzenaufnahme |
| 27 | Rasterwalze |
| 28 | Führungswagen |
| 29 | Druckwalze |
| 30 | Arretierplatte |
| 31 | Farbkammerrakel |
| 32 | Kolbenzylindereinheit |
| 33 | Kolben |
| 34 | Aufnahme |
| 35 | Rollen |
| 36 | Rollenführung |
| 37 | Federndes Druckstück |
| 38 | Rollenführung |
| 39 | Vorsprung |
| 40 | Ringnut |
| | |
| A | Bewegungsrichtung des Rasterwalzenbocks |
| B | Bewegungsrichtung des Druckwalzenbocks |
| C | Bewegungsrichtung des Arretierbolzens |

## Patentansprüche

1. Druckwerk (3) einer Druckmaschine, vorzugsweise Rotationsdruckmaschine,
• mit mindestens einer Farbübertragungswalze (27, 29),
• wobei die Farbübertragungswalze (27, 29) mit ihrem ersten Ende in einem ersten Lagerbock drehbar gelagert ist,
• wobei die Farbübertragungswalze (27, 29) mit ihrem zweiten Ende in einem mit einem zweiten Lagerbock (4, 5) verbundenen Abfanglager (7, 9) drehbar gelagert ist, wobei das Abfanglager (7, 9) von der Farbübertragungswalze (27, 29) lösbar und der zweite Lagerbock (4) relativ zur Farbübertragungswalze (27, 29) und relativ zum ersten Lagerbock verschiebbar ist, so dass das zweite Ende der Farbübertragungswalze (27, 29) frei zugänglich ist, und
• wobei jedem Lagerbock (4, 5) eine Rakelkammerhalterung (16) zugeordnet ist, welche (16) mindestens eine Farblcammerrakef (31) tragen, die (31) an die Farbübertragungswalze (27, 29) anstellbar ist,
• wobei die Rakelkammerhalterungen (16) bei der Verschiebung des zweiten Lagerbockes (4, 5) relativ zum ersten Lagerbock ruhen
**dadurch gekennzeichnet, dass**
sich die dem zweiten Lagerbock (4, 5) zugeordnete Rakelkammerhalterung (16) permanent über Stützelemente (18, 28) am zweiten Lagerbock (4, 5) abstützt.

2. Druckwerk nach Anspruch 1
**dadurch gekennzeichnet, dass**
die Stützelemente zumindest Linearführung (18) umfassen, welche derart an der Rakelkammerhalterung (16) angebracht sind, dass der zweite Lagerbock (4, 5) relativ zur Rakelkammerhalterung (16) verschiebbar ist.

3. Druckwerk nach einem der vorstehenden Ansprüche
**dadurch gekennzeichnet, dass**
die Stützelemente mindestens eine an der Rakelkammerhalterung (16) befestigte Schiene (18) und mindestens einen die Schiene umgreifenden, am Lagerbock (4) befestigten Führungswagen (28) umfassen.

4. Druckwerk nach einem der vorstehenden Ansprüche
**dadurch gekennzeichnet, dass**
die Rakelkammerhalterung (16) in jeder Position des Lagerbocks (4), die nicht die Druckposition ist, mit dem Druckwerksrahmen (2) verbunden ist.

5. Druckwerk nach einem der vorstehenden Ansprüche
**dadurch gekennzeichnet, dass**
dass an der Rakelkammerhalterung (16) ein Arretierbolzen (19) längs seiner Achse verschieblich gelagert ist, der in seiner einen Endlage mit dem Lagerbock (4) und in seiner anderen Endlage mit dem Druckwerksrahmen (2) verbindbar ist.

6. Druckwerk nach Anspruch 5
**dadurch gekennzeichnet, dass**
der Arretierbolzen (19) in jeder dieser Endlagen mit Hilfe einer Kugel eines federnden Druckstücks, welches an der Rakelkammerhalterung (16) angebracht ist, festlegbar ist, wobei die Kugel auf eine der in den Arretierbolzenfuß (19) eingebrachte Vertiefung (40) wirkt.

7. Druckwerk nach Anspruch 5 oder 6
**dadurch gekennzeichnet, dass**
in der Druckposition ein Vorsprung (39) einer am Lagerbock (4) befestigten Arretierplatte (30) zwischen dem Arretierbolzen (19) und einem Anschlag (23) einklemmbar ist.

8. Druckwerk nach einem der Ansprüche 5 bis 7
**dadurch gekennzeichnet, dass**
der Vorsprung (39) und der Arretierbolzen (19) an den einander zugewandten Seiten parallel verlaufende Schrägen aufweisen.

9. Druckwerk nach einem der Ansprüche 5 bis 8
**dadurch gekennzeichnet, dass**
zur Verbindung der Rakelkammerhalterung (16) mit dem Druckwerkrahmen (2) der Arretierbolzen (19) in einer am Druckwerkrahmen (2) befestigten Aufnahme (26) festlegbar ist.

10. Druckwerk nach einem der Ansprüche 5 bis 9
**gekennzeichnet dadurch, dass**
auf den Arretierbolzen (19) Mittel zum Verschieben (32, 33, 34, 20) wirken.

11. Druckwerk nach Anspruch 10
**dadurch gekennzeichnet, dass**
die Mittel zum Verschieben eine Antriebseinheit (32) und Mittel zum Übertragen der Antriebskraft (33, 34, 20) umfassen.

12. Druckwerk nach Anspruch 11
**dadurch gekennzeichnet, dass**
der Antrieb aus einer Kolbenzylindereinheit (32) besteht.

13. Druckwerk nach Anspruch 11 oder 12
**dadurch gekennzeichnet, dass**
die Mittel zum Übertragen der Antriebskraft eine Aufnahme (34) umfassen, die in der Druckposition des Lagerbocks (4) einen am Arretierbolzen (19) befestigten Stift (20) umgreift.

## Claims

1. Printing unit (3) of a printing machine, preferably a rotary printing machine,
• with at least one ink transfer roller (27, 29),
• whereby the first end of the ink transfer roller (27, 29) is supported rotatably on a first bearing block,
• whereby the second end of the ink transfer roller (27, 29) is supported by a prop bearing (7, 9) connected rotatably with a second bearing block (4, 5), whereby the prop bearing (7, 9) can be released from the ink transfer roller (27, 29) and the second bearing block (4) is displaceable relative to the ink transfer roller (27, 29) and relative to the first bearing block, so that the second end of the ink transfer roller (27, 29) is freely accessible, and
• whereby each bearing block (4, 5) is associated with a blade chamber holder (16), which (16) carry at least one ink chamber blade (31), which (31) is adjustable on the ink transfer roller (27, 29),
• whereby the blade chamber holders (16) are at rest with respect to the first bearing block during the displacement of the second bearing block (4, 5)
**characterized in that**
the blade chamber holder (16) associated with the second bearing block (4, 5) is permanently supported by support elements (18, 28) on the second bearing block (4, 5).

2. Printing unit according to Claim 1
**characterized in that**
the supporting elements comprise of at least a linear guide (18), which is arranged on the blade chamber holder (16) in such a fashion that the second bearing block (4, 5) is displaceable relative to the blade chamber holder (16).

3. Printing unit according to one of the preceding claims
**characterized in that**
the supporting elements are comprised of at least one track (18) fixed on the blade chamber holder (16) and at least one guide wagon (28) fastened on the bearing block (4) enclosing the track.

4. Printing unit according to one of the preceding claims
**characterized in that**
the blade chamber holder (16) is connected with the printing unit frame (2) in each position of the bearing block (4) which is not a printing position.

5. Printing unit according to one of the preceding claims
**characterized in that**
a stop bolts (19) is displaceably supported along its axis on the blade chamber holder (16), which can be connected at one of its end position with the bearing block (4) and with its other end position with the printing unit frame (2).

6. Printing unit according to claim 5
**characterized in that**
the stop bolts (19) can be fastened in each of these end positions with the help of a ball of an elastic printing unit, which is mounted on the blade chamber holder (16), whereby the ball acts on one of the grooves (40) made in the stop bolt foot (19).

7. Printing unit according to claim 5 or 6
**characterized in that**
in the printing position, a jut (39) can be clamped on a stopper plate (30) fastened on the bearing block (4) between the stop bolt (19) and a stopper (23).

8. Printing unit according to one of the claims 5 to 7
**characterized in that**
the jut (39) and the stop bolt (19) are comprised of slanting bevels running parallel on the mutually facing sides.

9. Printing unit according to one of the claims 5 to 8
**characterized in that**
for connection of the blade chamber holder (16) with the printing unit frame (2) a support bolt (19) can be fastened in a receiver (26) on the printing unit frame (2).

10. Printing unit according to one of the claims 5 to 9
**characterized in that**
on the stop bolts (19) act the means for the displacement (32, 33, 34, 20).

11. Printing unit according to claim 10
**characterized in that**
the means for displacement is comprised of a drive unit (32) and a means for transmission of the driving force (33, 34, 20).

12. Printing unit according to claim 11
**characterized in that**
the drive is comprised of a piston cylinder unit (32).

13. Printing unit according to claim 11 or 12
**characterized in that**
the means for transmission of the driving force is comprised of a receiver (34), which encloses a pin (20) fastened on the stop bolts (19) in the printing position of the bearing block (4).

## Revendications

1. Groupe d'impression (3) d'une machine d'impression, de préférence d'une presse rotative à imprimer,
• avec au moins un rouleau de transfert d'encre (27,29),
• où le rouleau de transfert d'encre (27,29) est logé d'une manière tournante avec sa première extrémité dans un premier palier,
• où le rouleau de transfert d'encre (27,29) est logé d'une manière tournante avec sa seconde extrémité dans un palier d'arrêt (7,9) relié à un deuxième palier (4,5), où le palier d'arrêt (7,9) est détachable du rouleau de transfert d'encre (27,29) et le deuxième palier (4) est déplaçable relativement au rouleau de transfert d'encre (27,29) et relativement au premier palier de sorte que la seconde extrémité du rouleau de transfert d'encre (27,29) est accessible librement, et
• où est associé à chaque palier (4,5) une retenue de chambre de racle (16) qui supporte au moins une racle de chambre d'encre (31) qui (31) est applicable au rouleau de transfert d'encre (27,29),
• où les retenues de chambre de racle (16), lors du déplacement du deuxième palier (4,5) relativement au premier palier, sont au repos,
**caractérisé en ce que**
la retenue de chambre de racle (16) associée au deuxième palier (4,5) s'appuie en permanence par des éléments d'appui (18,28) au deuxième palier (4,5).

2. Groupe d'impression selon la revendication 1,
**caractérisé en ce que**
les éléments d'appui comprennent au moins des guidages linéaires (18) qui sont appliqués de telle sorte à la retenue de chambre de racle (16) que le deuxième palier (4,5) est déplaçable relativement à la retenue de chambre de racle (16).

3. Groupe d'impression selon l'une des revendications précédentes,
**caractérisé en ce que**
les éléments d'appui comprennent au moins un rail (18) fixé à la retenue de chambre de racle (16) et au moins un chariot de guidage (28) enveloppant le rail, fixé au palier (4).

4. Groupe d'impression selon l'une des revendications précédentes,
**caractérisé en ce que**
la retenue de chambre de racle (16) est reliée dans chaque position du palier (4), qui n'est pas la position d'impression, au cadre du groupe d'impression (2).

5. Groupe d'impression selon l'une des revendications précédentes,
**caractérisé en ce qu'**
est logé à la retenue de chambre de racle (16) un boulon d'arrêt (19) d'une manière déplaçable le long de son axe, qui peut être relié dans l'une de ses positions d'extrémité avec le palier (4) et dans son autre position d'extrémité avec le cadre (2) du groupe d'impression.

6. Groupe d'impression selon la revendication 5,
**caractérisé en ce que**
le boulon d'arrêt (19) peut être fixé dans chacune de ces positions d'extrémité à l'aide d'une bille d'une pièce de pression élastique, qui est fixée à la retenue de chambre de racle (16), où la bille agit sur un creux (40) ménagé dans le pied (19) du boulon d'arrêt.

7. Groupe d'impression selon la revendication 5 ou 6,
**caractérisé en ce que**
dans la position d'impression, une saillie (39) d'une plaque d'arrêt (30) fixée au palier (4) peut être serrée entre le boulon d'arrêt (19) et une butée (23).

8. Groupe d'impression selon l'une des revendications 5 à 7,
**caractérisé en ce que**
la saillie (39) et le boulon d'arrêt (19) présentent des biais s'étendant parallèlement aux côtés orientés l'un vers l'autre.

9. Groupe d'impression selon l'une des revendications 5 à 8,
**caractérisé en ce que**
pour relier la retenue de chambre de racle (16) au cadre (2) du groupe d'impression, le boulon d'arrêt (19) peut être fixé dans un logement (26) fixé au cadre (2) du groupe d'impression.

10. Groupe d'impression selon l'une des revendications 5 à 9,
**caractérisé en ce que**
des moyens de déplacement (32,33,34,20) agissent sur le boulon d'arrêt (19).

11. Groupe d'impression selon la revendication 10,
**caractérisé en ce que**
les moyens de déplacement comprennent une unité d'entraînement (32) et des moyens pour transférer la force d'entraînement (33,34,20).

12. Groupe d'impression selon la revendication 11,
**caractérisé en ce que**
l'entraînement est constitué d'une unité à piston et à vérin (32).

13. Groupe d'impression selon la revendication 11 ou 12,
**caractérisé en ce que**
les moyens pour transférer la force d'entraînement comprennent un logement (34) qui, dans la position d'impression du palier (4), enveloppe un goujon (20) fixée au boulon d'arrêt (19).
